# DEMANDE DE BREVET EUROPEEN

(11) **EP 0 078 746 A1**
(43) Date de publication de la demande: **11.05.1983**
(21) Numéro de dépôt: 82402011.9
(22) Date de dépôt: 29.10.1982
(51) Int. Cl.: A47B 47/04

(54) **Elément modulaire pour mobilier et meubles comprenant au moins un tel élément**

(30) Priorité: 02.11.1981 FR 8120529
(71) Demandeur: Gaubert, Alain, F-41170 Mondoubleau (Loir-et-Cher) (FR)
(72) Inventeur: Gaubert, Alain, F-41170 Mondoubleau (Loir-et-Cher) (FR)
(74) Mandataire: Chevallier, Robert Marie Georges (FR)

(57) **Abrégé**

® Elément modulaire pour mobilier et meubles comprenant au moins un tel élément.

L'invention concerne l'industrie de l'ameublement. Elle a pour objet un élément modulaire pour mobilier, caractérisé en ce qu'il est constitué par un cadre quadrilatéral plat 1 dont au moins deux des côtés opposés sont pourvus chacun d'au moins une mortaise 2 débouchant sur les faces principales du cadre 1 et d'un perçage 3 traversant orthogonalement la (les) mortaise(s) correspondante(s) 2.

L'invention trouve son application dans la réalisation de meubles.

## Description

Elément modulaire pour mobilier et meubles comprenant au moins un tel élément.

L'invention concerne l'industrie de l'ameublement et plus particulièrement la fabrication de meubles en KITS vendus en pièces détachées à l'utilisateur et assemblables par celui-ci sans connaissances spéciales.

On connaît déjà de nombreux meubles commercialisés en kits. Malheureusement les pièces constitutives de chacun d'eux sont spécifiques à un meuble ce qui empêche :
- le fabricant de rentabiliser son outil de production sur un grand nombre de pièces,
- l'utilisateur d'utiliser à d'autres fins des pièces ayant temporairement constitué un meuble particulier.

La présente invention permet de pallier ces inconvénients par l'utilisation d'un élément modulaire entrant dans la constitution de nombreux meubles, l'élément modulaire étant réutilisable par l'utilisateur pour la réalisation de meubles différents de celui monté à l'origine.

L'invention a pour objet un élément modulaire pour mobilier, caractérisé en ce qu'il est constitué par un cadre multilatéral plat dont au moins deux des côtés opposés sont pourvus chacun d'au moins une mortaise débouchant sur les faces principales du cadre et d'un perçage traversant orthogonalement la(les) mortaise(s) correspondante(s).

Suivant une caractéristique de l'invention, chacune des faces principales du cadre est dégagée entre deux des côtés opposés pour former un logement s'étendant entre les bords intérieurs desdits côtés jusqu'aux bords extérieurs des deux autres côtés, le logement de chaque face principale étant orienté perpendiculairement à celui de l'autre face.

Ces logements peuvent chacun recevoir un élément de remplissage, lequel peut être seulement un panneau utilitaire (pour constituer par exemple un plateau), un panneau décoratif ou encore en position verticale constituer montant- support pour des étagères ou des tiroirs.

Suivant une disposition de l'invention le cadre est en bois, chacun de ses côtés étant constitué par deux voliges décalées en épaisseur, coiffant par enfourchement, à chacune de leurs extrémités, l'une des voliges de chaque côté adjacent les voliges de chaque côté étant séparées dans la partie centrale dudit côté par une cale dont l'épaisseur correspond à celle des voliges adjacentes enfourchées.

Bien entendu chaque cadre peut être réalisé en matière plastique moulée.

Le cadre ci-dessus peut seul ou en plusieurs exemplaires, entrer dans la réalisation de nombreux meubles. Dans ceux-ci, deux cadres placés en regard l'un de l'autre peuvent être assemblés par des entretoises pour constituer notamment des piétements de tables, des fauteuils, etc...

L'invention sera mieux comprise à la lecture de la description qui suit et à l'examen des dessins annexés, dans lesquels :
- la figure 1 est une vue de face de l'élément modulaire de l'invention,
- la figure 2 est une vue de gauche de l'élément modulaire de la figure 1,
- la figure 3 est une vue de dessous de l'élément modulaire des figures 1 et 2,
- la figure 4 est une vue en perspective d'une table basse comprenant deux éléments modulaires suivant l'invention,
- la figure 5 est une vue en perspective d'un fauteuil comprenant deux éléments modulaires suivant l'invention,
- la figure 6 est une vue en perspective d'une table comprenant trois éléments modulaires suivant l'invention,
- la figure 7 est une vue en perspective d'un meuble à étagères.

L'élément modulaire pour meubles suivant l'invention, et tel que représenté sur les figures 1 à 3, est constitué par un cadre quadrilatéral plat 1, ici rectangulaire, dont deux au moins des côtés opposés sont pourvus chacun d'au moins une mortaise 2 (ici deux mortaises 2a, 2b) et d'un perçage orthogonal 3 traversant les mortaises 2. Ainsi que montré plus particulièrement sur la figure 1, les mortaises et perçages de deux côtés opposés sont situés sur un des deux plans transversaux de symétrie du cadre. Elles pourraient aussi bien être situées dissymétriquement par rapport à ce plan ou symétriquement de part et d'autre dudit plan.

Dans ce mode de réalisation de l'invention, montré sur les figures 1 à 3, le cadre est réalisé en bois, chacun des côtés comprenant deux voliges 4-5 décalées en épaisseur (fig. 2-3). La disposition relative des voliges 4-5 des côtés sera décrite seulement en référence à celles montrées sur la figure 2.

Les voliges longitudinales 4a et 5a sont assemblées par enfourchement avec les voliges transversales 4b et 5b d'une part, 4c et 5c d'autre part. Les voliges longitudinales 4d et 5d sont bien entendu assemblées de la même façon avec les mêmes voliges transversales 4b-5c et 4c-5c.

Entre chaque paire de voliges 4-5 d'un côté du cadre est insérée et retenue une cale 6 présentant l'épaisseur de la volige enfourchée de chaque côté adjacent. Cette cale 6 est traversée par les mortaises 2 et le perçage orthogonal 3.

La solidarisation des voliges 4-5 entre elles et avec les cales 6 est assurée par tout moyen adéquat et tel que le collage.

La disposition des voliges 4-5, les unes par rapport aux autres, est telle que chaque face principale du cadre comprend un logement 7, soit longitudinal 7a (fig. 3), soit transversal 7b (fig.2) s'étendant entre les bords intérieurs de deux côtés opposés jusqu'aux bords extérieurs des deux autres côtés. Dans chaque cadre, les logements 7a-7b des faces principales sont orientées perpendiculairement l'un par rapport à l'autre.

Chacun de ces logements 7 peut recevoir un élément de remplissage (plateau "fonctionnel" ou décoratif en tout matériau souhaité, bois, verre, etc...) dont la surface supérieure s'étend dans le plan de la surface libre adjacente des côtés correspondants de façon à former une face continue.

L'élément modulaire suivant l'invention et tel que montré sur les figures 1 à 3, peut être utilisé seul ou à plusieurs dans la réalisation de meubles. Quatre exemples de réalisation sont montrés sur les figures 4 à 7.

La table basse de la figure 4 illustre l'utilisation la plus commune de l'élément modulaire : disposition de deux éléments modulaires face à face et assemblage par une ou plusieurs entretoises.

Dans la table de la figure 4, deux cadres 1 tels que montrés sur les figures 1 à 3 mais pourvus d'éléments de remplissage 8, dans les logements de leurs faces supérieures, sont situés l'un au-dessus de l'autre et assemblés l'un à l'autre par deux entretoises 9, dont une seule est montrée, l'autre étant symétrique transversalement par rapport à celle-ci.

Les extrémités de chaque entretoise 9 sont conformées de façon à présenter autant de tenons que de mortaises 2 les recevant, ménagées dans le côté correspondant de chaque cadre 1 avec lequel coopère l'entretoise 9.

Ici chaque extrémité de l'entretoise 9 porte deux tenons coopérant avec les deux mortaises 2a-2b du côté correspondant de chaque cadre 1.

Le maintien de l'assemblage entretoise 9-cadre 1 est obtenu par une cheville engagée dans le perçage 3 correspondant de la cale 6 et dans des perçages correspondants traversant les tenons de chaque entretoise 9.

La liaison mécanique par tenons-mortaises peut éventuellement être renforcée par collage dans le cas d'une réalisation définitive.

Dans le fauteuil de la figure 5, deux cadres 1 disposés verticalement face à face sont rendus solidaires par trois entretoises 9 dont chacune peut, pour présenter, ainsi que montré, une épaisseur plus faible que celle utilisée dans la table de la figure 4, n'être pourvue à chacune de ses extrémités que d'un seul tenon. Les cadres 1 et les entretoises 9 constituent la structure du fauteuil sur laquelle sont fixés l'assise 10 et la dossier 11 dudit fauteuil.

L'assise 10 comprend : deux traverses 12 glissées chacune dans l'espace libre compris entre les voliges de chacun des côtés verticaux de chaque cadre 1 et prenant appui sur les deux cales 6 de ces cadres, et une bande souple 13 portant à ses extrémités deux passants transversaux dans chacun desquels s'étend une traverse 12.

Le dossier 11 comprend un dosseret 14 articulé sur deux supports 15 présentant chacun une embase s'insérant dans l'espace libre compris entre les voliges du côté correspondant du cadre et étant retenu dans celle-ci par gravité.

Le dosseret 14 comprend une bande souple s'étendant entre deux montants articulés sur les supports 15.

Les bandes souples de l'assise 10 et celle du dosseret 14 peuvent être en tout matériau convenable tel que toile textile, toile plastique, cuir,etc...

Dans la table de la figure 6, le piètement et le plateau sont constitués par des éléments modulaires. Le piètement comprend deux cadres 1 situés face à face et assemblés par deux entretoises 9 l'une inférieure, l'autre supérieure (non représentée).

Le plateau comprend lui un cadre 1 pourvu dans son logement supérieur d'un panneau de remplissage 8.

Le cadre du plateau peut être fixé au piètement par tous moyens adéquats, soit sur l'entretoise supérieure 9, soit directement sur les cadres verticaux 1.

Bien entendu, une table basse peut être réalisée de la même façon en utilisant les cadres verticaux dans l'autre sens, le plateau se trouvant alors aligné avec les côtés longitudinaux des cadres du piètement.

Dans le meuble de la figure 7, deux cadres 1 disposés verticalement face à face, supportent une pluralité de traverses 16 qui peuvent constituer des étagères, des plateaux, ou des supports de tiroirs.

Pour supporter les traverses 16, le meuble comprend, dans chaque cadre, des lames 17 parallèles et juxtaposées, insérées par paire entre les voliges 4-5, lames 17 présentant dans leurs bords adjacents des encoches 18 formant des mortaises dans lesquelles s'engagent les tenons portés par les extrémités des traverses 16.

L'invention n'est pas limitée aux modes de réalisation décrits et représentés.

On pourra au besoin recourir à d'autres modeset à d'autres formes de réalisation sans pour cela sortir du cadre de l'invention.

Le nombre des côtés de l'élément modulaire n'est pas obligatoirement de quatre; le concept de l'invention se met en oeuvre aussi avec des éléments à nombre de côtés différents de quatre.

## Revendications

1. Elément modulaire pour mobilier constitué par un cadre plat (1) assemblable au moyen de mortaises et de chevilles traversant celles-ci, caractérisé en ce que chacun des côtés (4a, 5a - 4d, 5d) de ce cadre (1) est composé de deux voliges parallèles espacées par un décalage en épaisseur, au moins une mortaise (2) traversant les deux voliges dans chacun-de deux côtés au moins de ce cadre.

2. Elément modulaire selon la revendication 1 caractérisé en ce que les quatre côtés (4a, 5a - 4d, 5d) présentent des mortaises (2a) qui traversent chacune les deux voliges.

3. Elément modulaire selon la revendication 1 caractérisé en ce que chaque côté percé de mortaise présente deux mortaises parallèles (2a, 2b).

4. Elément modulaire selon la revendication 1 caractérisé en ce que les deux voliges constituant chaque côté du cadre sont tenues espacées par une cale (6) disposée entre elles.

5. Elément modulaire selon la revendication 4 caractérisé en ce que la cale (6) est disposée dans la zone centrale de chacun des côtés et cette cale (6) est traversée par les mortaises (2) ainsi que par un perçage (3) pour cheville qui traverse perpendiculairement ces mortaises.

6. Elément modulaire selon l'une quelconque des revendications 1 à 5 caractérisé en ce que chacun de ses côtés est constitué par deux voliges (4-5) décalées en épaisseur, coiffant par enfdurchement, à chacune de leurs extrémités, l'une des voliges de chaque côté adjacent, les voliges (4-5) de chaque côté étant séparées dans la partie centrale dudit côté, par une cale (6) dont l'épaisseur correspond à celle des voliges adjacentes enfourchées.

7. Meuble à deux éléments modulaires verticaux suivant la revendication 6, caractérisé en ce qu'il comprend, insérés entre les voliges (4-5) en regard des côtés horizontaux de chaque cadre (1), au moins une paire de lames (17), parallèles et juxtaposées, présentant dans leurs bords adjacents des encoches (18) en regard, formant mortaises, et, s'étendant entre les cadres (1), au moins une traverse

(16), portant des tenons à ses extrémités et supportée horizontalement par les lames (17) par engagement des tenons dans les encoches-mortaises (18).
